# EUROPÄISCHE PATENTSCHRIFT

(11) **EP 2 524 879 B1**
(45) Veröffentlichungstag und Bekanntmachung des Hinweises auf die Patenterteilung: **22.04.2020**
(21) Anmeldenummer: 12003884.9
(22) Anmeldetag: 16.05.2012
(51) Int. Cl.: B65F 1/14, B65F 3/00, B65F 3/20

(54) **Entsorgungsfahrzeug mit einer Zuführungseinrichtung zum Anheben und Entleeren zumindest eines Behälters**
Waste disposal vehicle with a loading device for lifting and emptying at least one container
Véhicule pour déchets avec un dispositif de chargement destiné au levage et à la vidange d'au moins un récipient

(30) Priorität: 19.05.2011 DE 102011102043; 19.05.2011 DE 102011102068; 19.05.2011 DE 102011102084
(43) Veröffentlichungstag der Anmeldung: 21.11.2012
(73) Patentinhaber: HN Schörling GmbH, 49685 Emstek (DE)
(72) Erfinder: Woyczechowski, Ralf, 21224 Rosengarten (DE); Dr. Stach, Lothar, 27793 Wildeshausen (DE)
(74) Vertreter: Busse, Harald F.W.

(56) Entgegenhaltungen:
- EP-A1- 1 813 555
- EP-A1- 2 253 564
- EP-A2- 1 122 193
- WO-A1-99/33718
- WO-A1-2011/010073
- AT-B- 400 369
- DE-U1- 9 211 015
- DE-U1- 29 615 226
- US-B1- 6 776 570

## Beschreibung

Die Erfindung betrifft ein Entsorgungsfahrzeug mit zumindest einem fabrzeuggestützten Aufnahmebehälter für Reststoffe, Wertstoffe oder dergleichen und mit zumindest einer Zuführungseinrichtung zum Anheben und Entleeren zumindest eines Behälters nach, dem Oberbegriff des Anspruchs 1.

Es sind Fahrzeuge bekannt, die wahlweise zur Entleerung unterschiedlicher Behälter herangezogen werden können. Dabei muß jeweils vorher eingestellt werden, um welche Art Behälter es sich handelt. Beispielsweise kann dann wahlweise eine Diamond-Aufnahme oder eine Kammleiste zum Eingriff an den Behälter gebracht werden. Das Umschalten erfolgt im wesentlichen manuell und ist daher zeit- und personalaufwendig. Es sind des weiteren Fahrzeuge bekannt, die in einem Einschüttschacht eine Steuereinrichtung zur Sperrung eines Teilbereichs des Einschüttschachts und zur Führung des eingeschütteten Guts in einen anderen Teil des Einschüttschachts aufweisen, wobei die Steuereinrichtung je nach Art des im nächsten zu entleerenden Behälter enthaltenen Guts (zum Beispiel Weißglas/ Buntglas/ Biomüll/Papier...) in die eine oder andere Richtung unter manueller Kontrolle umstellbar ist. Auch dies ist zeit- und personalaufwendig und birgt die Gefahr von Fehlbedienungen. Da der Inhalt des Einschüttschachts in einen ebenfalls geteilten Aufnahmebehälter weitergeleitet wird, kann dabei mit einer Fehleinstellung ein gesamter Inhalt eines solchen Aufnahmebehälters unbrauchbar werden, was insbesondere bei Wertstoffen einen erheblichen Schaden bedeuten kann.

Die DE 296 15 226 U1 zeigt ein gattungsgemäßes Entsorgungsfahrzeug mit einem fahrzeuggestützten Aufnahmebehälter mit einer Zuführungeinrichtung, die eine schwenkbare Klappe aufweist, die je nach in der Kommunikation mit einem Behälter enthaltenen Daten eine Einförderung in ein unterschiedliches Fach ermöglicht. Dabei ergibt sich das Problem, die so eingeförderten Stoffe sortenrein und möglichst ohne Ablagerungen im Übergangsbereich in einen anschließenden Aufnahmebehälter einfördern zu können.

Die US 6,776,570 B1 zeigt die Möglichkeit, an einem Entsorgungsfabrezug unterhalb eines Einschüttschachts zwei Schwenkkolben. vorzusehen, um eingeschüttetes Gut weiter nach hiten in einen Sammelbehälter zu befördern. Irgendwelehe Steuerelemente, die eine Fraktionentrennung ermöglichen würden, sind jedoch nicht offenbart.

Der Erfindung liegt das Problem zugrunde, hier eine Verbesserung zu erreichen.

Die Erfindung löst dieses Problem durch ein Entsorgungsfahrzeug mit den Merkmalen des Anspruchs 1. Hinsichtlich vorteilhafter Ausgestaltungen wird auf die weiteren Ansprüche 2 bis 11 verwiesen.

Mit der Erfindung ist eine manuelle Beeinflussung von fahrzeugscitigen Anpassungen für die jeweilige Leerung entbehrlich. Dadurch sinken Zeit- und Personalaufwand, und es werden insbesondere Fehlerquellen minimiert. Dabei ist der Aufnahmebehälter in zwei Abteilungen längs geteilt, und sind erfindungsgemäß zwei in jeweils eine Abteilung einfördernde Schwenkkolben vorgesehen, die einen sauberen Übergang der aufgenommenen Stoffe gewährleisten. Eine Kollision zwischen Schwenkkolben und dem Steuerelement im Einschüttsehacht ist dabei zuverlässig verhindert. Die Schwenkkolben sind um eine Achse schwenkbeweglich und können dadurch mit ihren vorderen, räumschildartigen Enden jeweils eine kreissegmentförmige Ablaufbahn räumen. Die Schwenkkolben sind an Armen an einer die Achse umfassenden Antriebswelle gehalten. Dabei ist die Bewegbarkeit der Kolben in Abhängigkeit der Stellung der Steuereinrichtung unterschiedlich.

Wenn besonders vorteilhaft eine drahtloses Kommunikation zwischen Behälter und Entsorgungsfahrzeug vorgesehen ist, muß keine Kontaktierung stattfinden. Die Datenübertragung ist dadurch mechanisch unempfïndlich und kann bereits vor dem Greifen des jeweiligen Behälters beginnen, so daß Zeit gespart wird.

Sofern die drahtlose Kommunikation über einen nur im Nahbereich wirksamen Funk, wie etwa Bluetooth, funktioniert, ist sichergestellt, daß das Fahrzeug nur Daten von dem jeweils nächsten Behälter aufnimmt, ohne daß es Überschneidungen gibt.

Warnvorrichtungen am Fahrzeug können signalisieren, wenn gleichzeitig sich widersprechende Daten von zwei Behältern eingehen. Ebenso kann eine optische und/oder akustische Signalgebung für den Abschluß der Anpassungsmaßnahmen am Fahrzeug erfolgen bzw. das Anheben des Behälters so lange automatisch blockiert sein, bis diese Anpassung abgeschlossen ist.

Die am Behälter vorgesehene Einrichtung zur Übermittlung von Daten kann einen nur geringen Bauraum beanspruchenden Transponder umfassen. Weiter ist es günstig, wenn die Einrichtung in einer Tasche des Behälters im Bereich der zu untergreifenden Ansätzen aufgenommen und somit gut gegen mechanische Beschädigung geschützt ist. Günstig kann dabei die Einrichtung unterhalb eines vorstehenden Kragens gelegen sein.

Insbesondere sind von einer Erfassungseinrichtung am Fahrzeug Daten über die Beschaffenheit von im Behälter enthaltenem Gut erfaßbar, zum Beispiel über die stoffliche Zusammensetzung von im Behälter enthaltenem, Gut, etwa ob es sich um Glas, ggf. getrennt nach Farben, Papier, Biomüll, Metalle... handelt. Damit kann dann eine Fraktionentrennung im Fahrzeug automatisch voreingestellt werden, so daß das jeweilige Gut in den passenden Bereich im Einschüttschacht gelenkt und einem passenden Teilabschnitt im Aufnahmebehälter des Fahrzeugs zugeführt werden kann.

Insbesondere ist die Steuereinrichtung von den übertragenen Behälterdaten zu seinem Inhalt automatisch in eine dazu passende Stellung verlagerbar.

Zusätzlich oder alternativ können von einer Erfassungseinrichtung am Fahrzeug Daten über die Form und/oder Art von Ansätzen zur Zusammenwirkung mit fahrzeugseitigen Halteelementen zum Anheben des Behälters erfaßbar sein, so daß beispielsweise erkannt wird, ob eine Diamond-Aufnahme oder eine Kammleiste für den nächsten zu entleerenden Behälter zu verwenden ist.

Wenn die Steuereinrichtung zumindest eine schwenkbare Klappe umfaßt, an deren einer Stirnseite sich eine weitere, zumindest nahezu senkrecht zur Ebene der Klappe angeordnete Abschottung anschließt, die mit der schwenkbaren Klappe mitbeweglich und fest mit dieser verbunden ist, ist erreicht, daß mit dieser Kombination einer schwenkbaren Klappe und einer an deren einer Stirnseite angeordneten Abschottung die Dichtigkeit der Stofftrennung gegenüber dem gerade verschlossenen Bereich des Einfüllschachts besonders gut ist. Insbesondere ist die weitere Abschottung mit der schwenkbaren Klappe mitbeweglich und fest mit dieser verbunden, so daß eine Fehlbedienung ausgeschlossen ist.

Für eine gute Dauerhaltbarkeit auch im harten Praxiscinsatz kann die Abschottung zumindest im wesentlichen eine mit der schwenkbaren Klappe verschweißte Stahlplatte bilden und dabei eine Stärke von mehreren Millimetern haben.

Günstig ist die schwenkbare Klappe um etwa 35 bis 55° aus einer Vertikalstellung um eine Fahrzeuglängsachse schwenkbar, insbesondere um etwa 45°, so daß die sich ergebende Schrägfläche hinreichend steil ist, um darauf befindliches Gut in den nicht gesperrten Bereich ohne weitere Maßnahmen ablaufen zu lassen. Auch dies senkt den Reinigungsaufwand und erhöht die Zuverlässigkeit der Sortentrennung. Damit können auch solche unterschiedlichen Stoffe eingefüllt werden, die sich auf keinen Fall vermischen dürfen.

Sofern das Fahrzeug ein Seitenlader ist, kann die Gesamtlänge gering gehalten werden. Es ist ein Ein-Mann-Betrieb möglich, wobei die Einschüttöffnung eine Breite längs zum Fahrzeug aufweist, daß dort auch Vierradgefäße mit 1,1 cbm oder auch größer, z, B. 2,3 cbm, ebenso entleert werden können wie Zweiradgefäße mit z. B. 80 oder 120 Litern Inhalt.

Diese Flexibilität ermöglicht es auch, die Aufnahmeeinrichtung zur wahlweisen Entleerung von einem oder mehreren Behältern gleichzeitig einzusetzen, etwa von einem Vierradbehälter oder von zwei Zweiradbehältern.

Der Aufnahmebehälter des Fahrzeugs kann als sog. Wechselbehälter auswechselbar auf einem Chassis des Fahrzeugs gehalten sein, so daß er vollständig entnommen werden kann, während die Zuführungseinrichtung dabei am Fahrzeug verbleibt. Alternativ kann auch ein Aufnahmebehälter vorgeschen, sein, der auf dem Fahrzeug bleibt und zum Beispiel über eine heckseitige Klappe entleerbar ist.

Weitere Vorteile und Merkmale der Erfindung ergeben sich aus teilweise in der Zeichnung dargestellten und nachfolgend beschriebenen Ausführungsbeispielen des Gegenstandes der Erfindung.

In der Zeichnung zeigt:
- Fig. 1: eine schematische Seitenansicht eines erfindungsgemäßen Entsorgungsfahrzeugs - hier als Seitenlader ausgebildet - mit der Möglichkeit zur Aufnahme von Vier- oder Zweiradbehältern,
- Fig. 2: eine Ansicht von oben auf die Zuführungseinrichtung, die hier zwei Schwenkkolben umfaßt, von denen der bezüglich der Fahrtrichtung linke in Ruhestellung in Richtung des Aufnahmebehälters verlagert ist und die schwenkbare Klappe der Steuereinrichtung ebenfalls nach links in eine über dem linken Kolben gelegene Stellung verlagert ist,
- Fig. 3: eine ähnliche Ansicht wie Figur 2, jedoch bei gegensinniger Verschwenkung der schwenkbaren Klappe sowie der Kolben,
- Fig. 4: eine schematische und teilweise transparent dargestellte Seitenansicht der Zuführungseinrichtung in Kolbenstellung nach Figur 2,
- Fig. 5: eine ähnliche Ansicht wie Fig. 4, jedoch in entgegengesetzter Stellung der Schwenkkolben und der schwenkbaren Klappe, entsprechend der Stellung nach Figur 3,
- Fig. 6: die Zuführungseinrichtung in Kolben- und Klappenstellung nach den Figur 2 und 4 in schematischer perspektivischer Ansicht von schräg hinten,
- Fig. 7: eine ähnliche Ansicht wie Fig. 8, jedoch in entgegengesetzter Stellung der Schwenkkolben und der schwenkbaren Klappe, entsprechend der Stellung nach Figur 3 und 5,
- Fig. 8: die Zuführungseinrichtung in Kolben- und Klappenstellung nach den Figur 2, 4 und 6 in perspektivischer Ansicht von schräg vorne,
- Fig. 9: die Zuführungseinrichtung bei gleichzeitiger Aufnahme von zwei Behältern, die jeweils unterhalb eines Kragens mit einer Sendeeinrichtung versehen sind, wobei über diese Datenübermittlung die Steuereinrichtung bezüglich der Fahrtrichtung nach rechts geschwenkt ist, so daß das Gut aus den Behältern in den Bereich des linken Schwenkkolbens cingefördert wird,
- Fig. 10: eine ähnliche Ansicht wie Figur 9, jedoch während der Leerung der beiden Zweiradgefäße in eine bezüglich der Fahrtrichtung linke Abteilung.

Das in Fig. 1 beispielhaft dargestellte Entsorgungsfahrzeug 1 ist als Selbstfahrer ausgebildet. Auch ein gezogenes Fahrzeug als Anhänger oder Auflieger kommt als erfindungsgemäßes Fahrzeug 1 in Betracht.

Das gezeichnete Fahrzeug 1 umfaßt zumindest einen fahrzeuggestützten Aufnahmebehälter 2 für Reststoffe oder Wertstoffe, zum Beispiel für Hausmüll, Industriemüll, Reststoffe, die eine Wertstoffsortieranlage durchlaufen haben, Papier, Gläser, ggf. in verschiedenen Farben, Schlacke oder andere Zuschlagstoffe oder ähnliche in insbesondere festen Behältern 4 bereitgestellte Materialien.

Weiterhin umfaßt das Fahrzeug 1 zumindest eine in sich bewegliche Zuführungseinrichtung 3 für diese Stoffe, wobei die Zufübrungseinrichtung 3 zum Über-Kopf-Entleeren von insbesondere Müllbehältern 4 und Weiterleitung des aufgenommenen Guts in Richtung des fahrzeuggestützten Aufnahmebehälters 2 ausgebildet ist.

Wenn der Aufnahmebehälter 2 einen Wechselbehälter bildet, kann er von dem Fahrzeugchassis entnommen werden, zum Beispiel ist er nach oben, seitlich oder in einer Kombinationsbewegung heraushebbar. Hierfür kann zum Beispiel ein Kran oder auch ein seitlich anfahrender Gabelstapler verwendet werden, der den Wechselbehälter 2 untergreift. Alternativ kann der Aufnahmebehälter 2 auch auf dem Fahrzeugchassis verbleiben und zum Beispiel durch einseitiges Hochschwenken ausgeleert werden (Fig. 10).

Ungefähr in der Stellung nach Figur 9, eventuell etwas vorher, also bereits bei Annäherung des Fahrzeugs 1 an einen oder mehrere Behälter 4 oder bei Annäherung eines Behälters 4 an das Fahrzeug 1 findet, sobald diese Annäherung nahe genug ist, eine Kommunikation zwischen Fahrzeug 1 und Behälter(n) 4 statt. Jeder der Behälter 4 ist hierzu mit einer Sendecinrichtung S1, S2 ... versehen, das Fahrzeug 1 verfügt über einen Empfänger E. Die Kommunikation erfolgt drahtlos, zum Beispiel über einen Nahbereichsfunk, wie etwa Bluetooth. Sie ist daher nur nach Unterschreiten eines geringen Abstandes, zum Beispiel 1 bis 2 Meter, zwischen Behälter 4 und Fahrzeug 1 möglich.

In Abhängigkeit von aus dieser Kommunikation mit dem zumindest einen zu entleerenden Behälter 4 erhaltenen Daten sind am Fahrzeug 1 zur Entleerung des Behälters 4 passende Einstellungen automatisch vornehmbar. Im gezeichneten Ausführungsbeispiel betrifft diese automatische Anpassung das Verschwenken einer Steuereinrichtung 19 mit einer Schwenkklappe 20, so daß das eingefüllte Gut in den Bereich nur eines Schwenkkolbens 9 bzw. 10 gelangt, wie unten noch näher dargestellt ist.

Um diese Beeinflussung der Steuereinheit 19 zu ermöglichen, werden von der Erfassungseinrichtung E am Fahrzeug 1 Daten über die Beschaffenheit von im Behälter 4 enthaltenem Gut erfaßt, hier Daten über die stoffliche Zusammensetzung von im Behälter enthaltenem Gut, Da, zwei Behälter 4 im Empfangsbereich stehen, müssen diese jeweils Gut für eine Weiterbeförderung in demselben Bereich (hier links im Bereich des Schwenkkolbens 10 oder rechts im Bereich des Schwenkkolbens 9) der Zuführungseinrichtung 3 enthalten. Dadurch kann die Steuereinrichtung 19 mit der Schwenkklappe 20 dann automatisch mit Hilfe des Zylinders 23 auf die passende Seite schwenken (hier nach rechts) und den dann linken Bereich freigeben.

Zusätzlich oder alternativ zur automatischen Einstellung der Klappe 20 können von der Erfassungseinrichtung E am Fahrzeug 1 Daten über die Form und/oder Art von Ansätzen zur Zusammenwirkung mit fahrzeugseitigen Halteelementen zum Anheben des Behälters 4 erfaßbar sein, so daß etwa erkannt wird, ob es sich um ein Zweirad- oder Vierradgefäß handelt und ob eine Kammleiste (ggf. ein vorderer oder hinterer Abschnitt) oder eine Diamond-Aufnahme zum Einsatz kommen soll. Auch hier ist dann eine automatische Anpassung am Fahrzeug 1 ohne manuellen Eingriff möglich.

Bei der hier nur beispielhaft in der Zeichnung dargestellten Ausführung ist beispielhaft das Fahrzeug 1 als sog. Seitenlader ausgebildet, so daß die hier eine Zuführungseinrichtung 3 in Fahrtrichtung F vor dem Aufnahmebehälter 2 angeordnet ist, was nicht zwingend ist. Auch ein Frontlader ist in ähnlicher Anordnung von Aufnahmebehälter 2 und Zuführungseinrichtung 3 möglich und wäre dann von einer über das Fahrerhaus greifenden Einrichtung mit Stoffen aus bei ihrer Entleerung über Kopf gewendeten Behältern beschickbar.

Der hier gezeigte Seitenlader umfaßt zumindest einen aufwärts bewegbaren Tragarm 5 mit einer oder mehreren Aufnahmeeitirichtung(en) 6 für wahlweise Zweirad- und/oder Vierradgefäße 4. Gemäß der Darstellung nach Figur 1 ist die Aufnahmeeinrichtung 6 als Kammleiste ausgebildet. Wie erwähnt, sind auch Diamond-Aufnahmen oder ähnliches möglich und beispielsweise beim, hinteren Behälter 4 nach Figur 9 im Einsatz. Die Aufnahmeeinrichtung(en) 6 kann oder können jeweils zumindest einen Kragen eines aufzunehmenden Müllbehälters 4 - oder mehrere Behälter 4 nebeneinander, wie in Figur 9 angedeutet - untergreifen. Durch Anheben des Tragarms 5 können dann die Müllbehälter 4 über Kopf in die Zuführungseinrichtung 3 entleert werden.

Hierfür ist die Zuführungseinrichtung 3 an ihrem oberen Ende, das den Aufnahmebehälter 2 in der Höhe überragen kann, mit einer Einschüttöffnung 7 zur Aufnahme von zu entsorgendem Gut versehen. Diese Einschüttöffnung 7 kann insgesamt eine große, zum Beispiel rechteckige Öffnung bilden oder in mehrere Teilöffnungen unterteilt sein. Sic bildet den oberen Beginn eines nach unten fortsetzenden Einschüttschachts 12 zur Aufnahme von zu entsorgendem Gut aus.

Um das eingeschüttete Gut weiterleiten und in den Aufnahmebehälter 2 befördern zu können, sind hier zumindest zwei um jeweils eine Achse 11 oder um - wie hier gezeichnet - eine gemeinsame Achse 11 schwenkbare Kolben 9, 10 vorgesehen. Gemäß dem gezeichneten Ausführungsbeispiel sind zur unten noch näher erläuterten Mülltrennung genau zwei nebeneinander laufende Kolben 9, 10 vorgesehen.

Zudem ist dem Einschüttschacht 12 im unteren Bereich eine vertikale, längs zum Fahrzeug 1 stehende Trennwand 18 zugeordnet, an die sich nach oben hin zumindest eine insgesamt mit 19 bezeichnete, bewegbare Steuereinrichtung zur Sperrung eines Teilbereichs des Einschüttschachts 12 und zur Führung des eingeschütteten Guts in einen anderen Teil des Einschüttschachts 12 anschließt.

Die Schwenkkolben 9, 10 sind um eine Achse 11 schwenkbeweglich und können dadurch mit ihren vorderen, räumschildartigen Enden 9b, 10b jeweils eine kreissegmentförmige Ablaufbahn 9a, 10a räumen. Die Schwenkkolben 9, 10 sind an Armen 9c, 10c an einer die Achse 11 umfassenden Antriebswelle 13 gehalten. Dabei ist die Bewegbarkeit der Kolben 9, 10 in Abhängigkeit der Stellung der Steuereinrichtung 19 unterschiedlich. Dies bedeutet, daß einerseits die Steuereinrichtung 19 nicht so weit bewegt werden kann, daß sie mit einem stehenden Schwenkkolben 9 bzw. 10 kollidiert. Andererseits kann ein Schwenckolben 9 oder 10 nicht so bewegt werden, daß er - insbesondere mit seinen Armen 9c, 10c - mit einer zum Beispiel links (Fig. 2) oder rechts (Fig. 3) stehenden Steuereinrichtung 19 kollidiert. Diese Abhängigkeit kann über eine entsprechend, programmierte elektronische Steuerung sichergestellt werden. Zusätzlich sind Abfragesensoren, Mikroschalter oder ähnliches möglich, um die Momentanstellung von Steuereinrichtung 19 und/oder Schwenkkolben 9, 10 ermitteln zu können.

Wie in den Figuren 2, 4, 6, 8 für eine nach links geschwenkte Sperrstellung der Steuereinrichtung 19 und in den Figuren 3, 5, 7 für eine nach rechts geschwenkte Sperrstellung der Steuereinrichtung 19 dargestellt ist kann der dem so jeweils gesperrten Bereich der Aufnahmeeinrichtung 3 zugeordnete Schwenkkolben 9 bzw. 10 in eine untere Ruhestellung gefahren sein - oder zumindest nahe dieser unteren Ruhestellung stehen, solange die Steuereinrichtung 19 entsprechend verlagert ist.

Dabei kann daß der jeweils in seine untere Ruhestellung verlagerte Kolben (9 nach Fig. 2 bzw. 10 nach Fig. 3) einen Übergang und eine dort befindliche Beschickungsöffnung 16 bzw. 17 zu dem Aufnahmebehälter 2 verschließen, so daß dort kein Gut eindringen oder zurückfließen kann.

Die von den Behälterdaten automatisch einstellbare Steuereinrichtung 19 umfaßt eine schwenkbare Klappe 20, an deren einer Stirnseite sich eine weitere, zumindest nahezu senkrecht zur Ebene der nach Art eines großflächigen Plattenkörpers ausgebildeten Klappe 20 stehende Abschottung 22 anschließt. Diese steht hier rechtwinklig von dem Plattenkörper 20 ab, wodurch sichergestellt ist, daß jeweils ein Bereich des Einschüttschachts 12, insbesondere auch ein von dort aus unterhalb einer festen Schottwand 15 nach hinten öffener Durchgriffsbereich 14 für die Arme 9c bzw. 10c, vollständig verschlossen ist und keine Kontaminierung mit Fremdmaterial dort entsteht. Die Klappe 20 ist dabei um eine längs zum Fahrzeug 1 stehende Achse 21 schwenkbar, zum Beispiel mit Hilfe eines vorderen Hydraulikzylinders 23. Die Abschottung 22 ist quer zum Fahrzeug 1 erstreckt.

Die weitere Abschottung 22 ist insbesondere wie a.uch die schwenkbare Klappe 20 aus Stahl gebildet und mit der schwenkbaren Klappe 20 mitbeweglich und fest mit dieser verbunden, insbesondere mit dieser verschweißt.

Die Anordnung der Abschottung 22 ist dabei insbesondere so, daß die Abschottung 22 eine im wesentlichen quadratische Fläche einnimmt und die schwenkbare Klappe 20 eine Winkelhalbierende für die Abschottung 22 ausbildet. So sind für beide Endstellungen der Klappe 20 (links nach Fig. 4, rechts nach Fig. 5) gleichartige Abdichtungsverhältnisse geschaffen.

In jeder Endstellung ist die schwenkbare Klappe 20 um etwa 35° bis maximal 55° aus einer Vertikalstellung um eine Fahrzeuglängsachse 21 verschwenkt. Dadurch ist der seitliche Bereich, in den die Klappe 20 geschwenkt ist, für die Gutzufuhr gesperrt. Andererseits steht die Klappe 20 dabei hinreichend steil, daß darauf landendes Gut zur jeweils anderen Seite ohne weitere Maßnahmen abläuft. Optimal ist dabei eine Schrägstellung der Klappe 20 von etwa 45° gegen die Vertikale.

Die Schwenkachse 11 der Schwenkkolben 9, 10 liegt außerhalb der Einschüttöffnung 7 und auch außerhalb des darunter liegenden Einfüllschachts 12, so daß beim Entleeren von Müllbehältern 4 kein Gut durch die Einschüttöffnung 7 auf die Achse 11 und einen diese umfassenden Körper, beispielsweise eine Antriebswelle 13, fallen kann. Im oberen Bereich ist der Einschüttschacht 12 mit der Einfüllöffnung 7 durch die oben bereits genannte und ggf. mehrfach abgekantete Schottwand 15 von der Achse 11 vollständig getrennt. Unterhalb der Schottwand 15 liegen die von der Trennwand geteilten, Durchgriffsöffnungen 14 für die Schwenkarme 9c, 10c. Diese Öffnungen 14 können jeweils von der Abschottung 22 abgedeckt werden.

So kann beispielsweise ein Kolben 9 Biomüll einfordern, während der andere Kolben 10 in eine Abteilung für Altpapier oder Altglas, Hausmüll oder anderes einfördert. Die vollständige Trennung bleibt über die entsprechende Stellung der Steuereinrichtung 19 jederzeit gewahrt, so daß bei einem Entleerungvorgang zuverlässig nur durch eine Beschickungsöffnung 16, 17 gefördert wird.

Nach Ende eines Entleerungsvorgangs kann bei Annäherung des nächsten Behälters 4 wieder eine automatische Neueinstellung der Steuereinrichtung 19 in Abhängigkeit von den neu empfangenen Daten erfolgen.

Wie in Figur 1 sichtbar ist, kann die Achse 11 bezüglich der Fahrzeuglängsriehtung zwischen dem Bereich der Einschüttöffnung 7 und dem Aufnahmebehälter 2 gelegen sein, insbesondere relativ weit oben, so daß unter der Achse 11 ein großer Bewegungsbereich für die Kolben 9, 10 und die Gutförderung in Richtung Aufnahmebehälter 2 verbleibt.

Dabei hat die Achse von der Außenwandung des Einschüttkanals 12, insbesondere der Schottwand 15, einen Horizontalabstand 8 in Fahrzeuglängsrichtung von beispielsweise 20 bis 30 Zentimetern, so daß sich der Abstand zwischen Zuführungseinrichtung 3 und Aufnahmebehälter 2 nicht wesentlich vergrößert gegenüber einer Lösung, bei der die Achse innerhalb der Einschüttöffnung liegt. Auch die Gesamtlänge des Fahrzeugs 1 kann dadurch gering bleiben, wobei das geringe Längenwachstum auch durch eine höhere Verdichtung im Aufnahmebehälter 2 kompensiert werden kann. Dies kann erreicht werden, indem der oder die Kolben 9, 10 um die Achse 11 derart bewegbar ist oder sind, daß diese(r) Kolben 9, 10 in der Endphase seiner oder ihrer einfördernden Bewegung mit einer leichten Aufwärtskomponente in den Aufnahmebehälter 2 erfördert oder einfördern. Diese Endstellung des jeweiligen Kolbens 9, 10 ist beispielsweise in Figur 3 für den bezüglich der Fahrtrichtung F linken Kolben 10 und in Figur 4 für den rechten Kolben 9 zu erkennen.

Wie in den Figuren 9 und 10 zu erkennen ist, können über die Aufnahmeeinrichtung 6 mehrere - hier zwei - Zweiradgefäße 4 gleichzeitig geleert werden. Alternativ wäre auch die Entleerung eines an der Aufnahmeeinrichtung 6 gehaltenen Vierradgefäßes - nicht gezeichnet - möglich.

Gemäß der Zeichnung ist der Aufnahmebehälter 2 mit einer vertikalen und längs zu seinem Verlauf erstreckten Trennwand in zwei Abteilungen unterteilt. Um in diese unabhängig voneinander einfördern zu können, sind in der Zuführungseinrichtung 3 nebeneinander zwei durch die Vertikalwand 18 voneinander getrennte Beschickungsöffnungen 16, 17 vorgesehen. Zusätzlich sind nebeneinander die oben bereits erwähnten zwei und getrennt ansteuerbaren Kolben 9, 10 vorgesehen, die durch jeweils eine Beschickungsöffnung 16 (Kolben 9) bzw. 17 (Kolben 10) in eine Abteilung des Aufnahmebehälters 2 einfördern können. Die Beschickungsöffnungen 16, 17 liegen an der tiefsten Stelle der Kolbenbewegung. Die Antriebswelle 13 ist mittig geteilt und dort noch einmal separat gelagert.

Der Aufnahmebehälter 2 des Fahrzeugs 1 kann als sog. Wechselbehälter auswechselbar auf einem Chassis des Fahrzeugs 1 gehalten sein, wobei die Zuführungseinrichtung 3 bei Auswechseln des Aufnahmebehälters 2 am, Fahrzeug 1 verbleibt. Auch ein nicht abnehmbarer Aufnahmebehälter 2 mit beispielsweise einer Heckklappe kann vorgesehen sein.

Ein Behälter 4 zum Sammeln von Reststoffen, Wertstoffen oder dergleichen, wie etwa Hausmüll, Altpapier, Altmetall, Kunststoffen, Glas oder ähnlichem, wobei der Behälter zur Aufnahme durch eine Kammleiste, einen oder mehrere Greifarm(e) oder ähnliche Werkzeuge 6 eines Entsorgungsfahrzeugs 1 ausgebildet und hierfür insbesondere mit zu untergreifenden Ansätzen versehen ist und zusätzlich mit zumindest einer sendefähigen Einrichtung S1, S2 zur Übermittlung von Daten zur stofflichen Beschaffenheit des (Soll-) Behälterinhalts an das Entsorgungsfahrzeug 1 versehen ist, ist gesondert beansprucht.

Insbesondere ist dabei die Einrichtung S1, s2 mechanisch geschützt in einer Tasche des Behälters im Bereich der zu untergreifenden Ansätze aufgenommen.

**Bezugszeichenliste:**

| | | | |
|---|---|---|---|
| 1 | Entsorgungsfahrzeug, | 16 | Beschickungsöffnung, |
| 2 | Aufnahmebehälter, | 17 | Beschickungsöffnung, |
| 3 | Zuführungseinrichtung, | 18 | feste Vertikalwand, |
| 4 | Müllbehälter, | 19 | Steuereinrichtung, |
| 5 | Tragarm, | 20 | schwenkbare Klappe, |
| 6 | Aufnahmeeinrichtung, | 21 | Schwenkachse der Steuereinrichtung, |
| 7 | Einschüttöffnung, | | |
| 8 | Abstand, | 22 | Abschottung, |
| 9 | Schwenkkolben, | 23 | Hydraulikzylinder, |
| 9a | Ablaufbahn des Schwenkkolbens 9, | F | Fahrtrichtung, |
| | | S1 | Sendeeinrichtung eines Behälters, |
| 9b | vorderes Ende des Schwenkkolbens 9, | | |
| | | S2 | Sendeeinrichtung eines Behälters, |
| 9c | Arm des Schwenkkolbens 9, | | |
| 10 | Schwenkkolben, | E | Empfangseinrichtung am Fahrzeug, |
| 10a | Ablaufbahn des Kolbens 10, | | |
| 10b | vorderes Ende des Schwenkkolbens 10, | K | zu untergreifende Ansätze (Kragen) |
| 10c | Arm des Schwenkkolbens, | | |
| 11 | Achse, | | |
| 12 | Einschüttschacht, | | |
| 13 | Antriebswelle, | | |
| 14 | Durchgriffsbereiche, | | |
| 15 | Schottwand, | | |

## Patentansprüche

1. Entsorgungsfahrzeug (1) mit zumindest einem fahrzeuggestützten Aufnahmebehälter (2) Für Reststoffe, Wertstoffe oder dergleichen und mit zumindest einer Zuführungseinrichtung (3) zum Anheben und Entleeren zumindest eines zu entleerenden Behälters (4), wobei die Zuführungseinrichtung (3) an ihrem oberen Ende mit einer Einschüttöffnung (7) zur Aufnahme von zu entsorgendem Gut versehen ist, die den oberen Beginn eines nach unten fortsetzenden Einschüttschachts (12) ausbildet, wobei in Abhängigkeit von aus einer Kommunikation mit dem zumindest einen zu entleerenden Behälter (4) erhaltenen Daten am Fahrzeug (1) zur Entleerung des Behälters (4) passende Einstellungen automatisch vornehmbar sind, wobei der Aufnahmebehälter (2) in zwei Abteilungen längs geteilt ist und wobei dem Einschüttschacht (12) im unteren Bereich eine vertikale, längs zum Fahrzeug (1) stehende Trennwand (18) zugeordnet ist, an die sich nach oben hin zumindest eine bewegbare Steuereinrichtung (19) zur Sperrung eines Teilbereichs des Einschüttschachts (12) und zur Führung des eingeschütteten Guts in einen anderen Teil des Einschüttschachts (12) anschließt, **dadurch gekennzeichnet, daß** zwei in jeweils eine Abteilung einfördernde Schwenkkolben (9; 10) vorgesehen sind, die um eine Achse (11) schwenkbeweglich sind und mit ihren vorderen, räumschildartigen Enden (9b, 10b) jeweils eine kreissegmentförmige Ablaufbahn (9a, 10a) räumen und die an Armen (9c, 10c) an einer die Achse (11) umfassenden Antriebswelle 13 gehalten sind, wobei die Bewegbarkeit der Kolben (9;10) in Abhängigkeit der Stellung der Steuereinrichtung (19) unterschiedlich ist.

2. Entsorgungsfahrzeug (1) nach Anspruch 1,
**dadurch gekennzeichnet,**
**daß** die Kommunikation drahtlos erfolgt.

3. Entsorgungsfahrzeug (1) nach Anspruch 2,
**dadurch gekennzeichnet,**
**daß** die drahtlose Kommunikation über einen nur im Nahbereich wirksamen Funk, wie etwa Bluetooth, funktioniert.

4. Entsorgungsfahrzeug (1) nach einem der Ansprüche 1 bis 3,
**dadurch gekennzeichnet,**
**daß** von einer Erfassungseinrichtung (E) am Fahrzeug (1) Daten über die Beschaffenheit von im Behälter (4) enthaltenem Gut erfaßbar sind.

5. Entsorgungsfahrzeug (1) nach einem, der Ansprüche 1 bis 4,
**dadurch gekennzeichnet,**
**daß** von einer Erfassungseinrichtung (E) am Fahrzeug (1) Daten über die stoffliche Zusammensetzung von im Behälter (4) enthaltenem Gut erfaßbar sind.

6. Entsorgungsfahrzeug (1) nach einem der Ansprüche 1 bis 5,
**dadurch gekennzeichnet,**
**daß** von einer Erfassungseinrichtung (E) am Fahrzeug (1) Daten über die Form und/oder Art von Ansätzen zur Zusammenwirkung mit fahrzeugseitigen Halteelementen zum Anheben des Behälters (4) erfaßbar sind.

7. Entsorgungsfahrzeug (1) nach einem der Ansprüche 1 bis 6,
**dadurch gekennzeichnet,**
**daß** die Steuereinrichtung (19) von übertragenen Behälterdaten zu seinem Inhalt automatisch in eine dazu passende Stellung verlagerbar ist.

8. Entsorgungsfahrzeug (1) nach einem der Ansprüche 1 bis 7,
**dadurch gekennzeichnet,**
**daß** die Steuereinrichtung (19) zumindest eine schwenkbare Klappe (20) umfaßt, an deren einer Stirnseite sich eine weitere, zumindest nahezu senkrecht zur Ebene der Klappe (20) angeordnete Abschottung (22) anschließt, die mit der schwenkbaren Klappe (20) mitbeweglich und fest mit dieser verbunden ist.

9. Entsorgungsfahrzeug (1) nach Anspruch 8,
**dadurch gekennzeichnet,**
**daß** die schwenkbare Klappe (20) zu jeder Seite um etwa 35° bis 55° aus einer Vertikalstellung um eine Fahrzeuglängsachse (21) schwenkbar ist und der Bereich, in den die Klappe (20) geschwenkt ist, dadurch gesperrt ist.

10. Entsorgungsfahrzeug (1) nach einem der Ansprüche 1 bis 9,
**dadurch gekennzeichnet,**
**daß** dieses ein Seitenlader ist.

11. Entsorgungsfahrzeug (1) nach einem der Ansprüche 1 bis 10,
**dadurch gekennzeichnet,**
**daß** dieses eine Aufnahmeeinrichtung (6) zur wahlweisen Entleerung von einem oder mehreren Behältern (4) gleichzeitig umfaßt.

## Claims

1. Waste disposal vehicle (1) with at least one vehicle-mounted receptacle (2) for waste materials, recyclable materials, or the like, and with at least one feed device (3) for the lifting and emptying of at least one container (4) that is to be emptied, wherein
at its upper end the feed device (3) is provided with a dumping aperture (7) for the reception of material that is to be disposed of, which aperture forms the upper end of a dumping shaft (12) that continues downwards, wherein
as a function of communications with the at least one container (4) that is to be emptied, suitable adjustments can be made automatically on the vehicle (1) for the emptying of the container (4), wherein
the receptacle (2) is divided longitudinally into two compartments, and wherein
a vertical partition (18), standing longitudinally with respect to the vehicle (1), is assigned to the dumping shaft (12) in the lower region, to which at least one movable control device (19) is connected at the top, for the blocking of a sub-region of the dumping shaft (12), and for the guiding of the dumped material into another part of the dumping shaft (12),
**characterised in that**,
two pivoting pistons (9, 10) are provided, each conveying into a respective compartment, which pistons can pivot about an axis (11), and with their front ends (9b, 10b), designed in the manner of clearing shields, clear a slipway (9a, 10a), shaped in the manner of a circular segment, and are held on arms (9c, 10c) on a drive shaft (13) surrounding the axis (11), wherein
the ability of the pistons (9, 10) to move differs depending on the position of the control device (19).

2. Waste disposal vehicle (1) according to Claim 1,
**characterised in that**,
communications take place wirelessly.

3. Waste disposal vehicle (1) according to Claim 2,
**characterised in that**,
wireless communications function via radio that is only effective at close range, such as Bluetooth.

4. Waste disposal vehicle (1) according to one of the Claims 1 to 3,
**characterised in that**,
data concerning the condition of the goods held in the container (4) can be recorded by a recording device (E) on the vehicle (1).

5. Waste disposal vehicle (1) according to one of the Claims 1 to 4,
**characterised in that**,
data concerning the material composition of goods held in the container (4) can be recorded by a recording device (E) on the vehicle (1).

6. Waste disposal vehicle (1) according to one of the Claims 1 to 5,
**characterised in that**,
data concerning the shape and/or type of attachments for the interaction with vehicle-mounted holding elements for the lifting of the container (4), can be recorded by a recording device (E) on the vehicle (1).

7. Waste disposal vehicle (1) according to one of the Claims 1 to 6,
**characterised in that**,
the control device (19) can be moved automatically into a suitable position by transmitted container data concerning the contents of the latter.

8. Waste disposal vehicle (1) according to one of the Claims 1 to 7,
**characterised in that**,
the control device (19) comprises at least one pivotable flap (20), one end face of which is adjoined by a further bulkhead (22) arranged at least almost at right angles to the plane of the flap (20), which bulkhead can be moved with the pivotable flap (20), and is fixedly connected to the latter.

9. Waste disposal vehicle (1) according to Claim 8,
**characterised in that**,
the pivotable flap (20) can be pivoted to each side from its vertical position by about 35° to 55°, about a vehicle longitudinal axis (21), and the region, into which the flap (20) is pivoted, is thereby blocked.

10. Waste disposal vehicle (1) according to one of the Claims 1 to 9,
**characterised in that**,
the latter is a side loader.

11. Waste disposal vehicle (1) according to one of the Claims 1 to 10,
**characterised in that**,
the latter comprises a receiving device (6) for the selective emptying of one or a plurality of containers (4) simultaneously.

## Revendications

1. Véhicule de ramassage des déchets (1) pourvu d'un conteneur de réception (2) de substances résiduelles, matériaux ou similaires et pourvu d'au moins un système d'amenage (3), destiné à soulever et à vider au moins un conteneur (4) qui doit être vidé, le système d'alimentation (3) étant muni sur son extrémité supérieure d'une ouverture de chargement (7), destinée à recevoir le produit à ramasser, qui forme le début supérieur d'une gaine de ramassage (12) se poursuivant vers le bas, en fonction de données obtenues à partir d'une communication avec l'au moins un conteneur (4) qui doit être vidé, des réglages adaptés pour le vidage du conteneur (4) pouvant être entrepris automatiquement sur le véhicule (1), le conteneur de réception (2) étant divisé longitudinalement en deux compartiments et à la gaine de ramassage (12), dans la zone inférieure étant associée une paroi de séparation (18), se tenant debout à la verticale le long du véhicule (1), sur laquelle se raccorde vers le haut au moins un système de commande (19) mobile, destiné à bloquer une zone partielle de la gaine de ramassage (12) et à conduire le produit ramassé dans une autre partie de la gaine de ramassage (12), **caractérisé en ce que** deux pistons pivotants (9 ; 10) chargeant respectivement un compartiment sont prévus, qui sont mobiles en pivotement autour d'un axe (11) et qui par leurs extrémités antérieures (9b, 10b) en forme de lames niveleuses, déblaient respectivement une voie de roulement (9a, 910) en forme de segment circulaire et qui sont maintenus sur des bras (9c, 10c) sur un arbre d'entraînement (13) comprenant l'axe (11), la mobilité des pistons (9 ; 10) étant différente en fonction de la position du système de commande (19).

2. Véhicule de ramassage (1) selon la revendication 1,
**caractérisé en ce que**
la communication s'effectue sans fil.

3. Véhicule de ramassage (1) selon la revendication 2,
**caractérisé en ce que**
la communication sans fil fonctionne via une radiocommunication active uniquement dans la zone proche, comme par exemple le Bluetooth.

4. Véhicule de ramassage (1) selon l'une quelconque des revendications 1 à 3,
**caractérisé en ce que**
des données concernant la nature de produit contenu dans le conteneur (4) sont susceptibles d'être détectées par un système de détection (E) sur le véhicule (1).

5. Véhicule de ramassage (1) selon l'une quelconque des revendications 1 à 4,
**caractérisé en ce que**
des données concernant la composition matérielle de produit contenu dans le conteneur (4) sont susceptibles d'être détectées par un système de détection (E) sur le véhicule (1).

6. Véhicule de ramassage (1) selon l'une quelconque des revendications 1 à 5,
**caractérisé en ce que** des données concernant la forme et/ou la nature d'embouts destinés à coopérer avec des éléments de maintien placés sur le véhicule, destinés à soulever le conteneur (4) sont susceptibles d'être détectées par un système de détection (E) sur le véhicule (1).

7. Véhicule de ramassage (1) selon l'une quelconque des revendications 1 à 6,
**caractérisé en ce que** le système de commande (19) est susceptible d'être amené automatiquement par des données concernant le contenu du conteneur dans une position qui leur est adaptée.

8. Véhicule de ramassage (1) selon l'une quelconque des revendications 1 à 7,
**caractérisé en ce que** le système de commande (19) comporte au moins une trappe (20) pivotante, sur l'une des faces frontales de laquelle se raccorde un cloisonnement (22) supplémentaire, au moins approximativement perpendiculaire au plan de la trappe (20), qui est co-mobile avec la trappe (20) pivotante et fixement reliée avec celle-ci.

9. Véhicule de ramassage (1) selon la revendication 8,
**caractérisé en ce que**
la trappe (20) pivotante est susceptible de pivoter vers chaque côté d'environ 35 ° à 55 °, d'une position verticale autour d'un axe longitudinal (21) du véhicule et **en ce que** la zone dans laquelle la trappe (20) est pivotée s'en trouve bloquée.

10. Véhicule de ramassage (1) selon l'une quelconque des revendications 1 à 9,
**caractérisé**
**en ce qu'**il s'agit d'un sidelifter.

11. Véhicule de ramassage (1) selon l'une quelconque des revendications 1 à 10,
**caractérisé**
**en ce qu'**il comprend un système de réception (6) pour vider sélectivement un ou plusieurs conteneurs (4) simultanément.
